# EUROPÄISCHE PATENTSCHRIFT

(11) **EP 0 692 420 B1**
(45) Veröffentlichungstag und Bekanntmachung des Hinweises auf die Patenterteilung: **17.06.1998**
(21) Anmeldenummer: 95110264.9
(22) Anmeldetag: 01.07.1995
(51) Int. Cl.: B61F 3/12, B61D 3/10

(54) **Gelenkfahrzeug mit einem zweirädrigen Laufwerk**
Articulated vehicle with two-wheeled running gear
Véhicule articulé avec un train de roulement à deux roues

(30) Priorität: 13.07.1994 DE 4424566
(43) Veröffentlichungstag der Anmeldung: 17.01.1996
(73) Patentinhaber: Waggonfabrik Talbot GmbH & Co.KG, 52070 Aachen (DE)
(72) Erfinder: Jakob, Jürgen, Dipl.-Ing., D-52072 Aachen (DE); Nicolin, Johannes, Dr.-Ing., D-52072 Aachen (DE)

(56) Entgegenhaltungen:
- CH-A- 329 987
- DE-B- 1 246 791
- DE-C- 923 972

## Beschreibung

Die Erfindung bezieht sich auf ein Gelenkfahrzeug mit einem zweirädrigen Laufwerk mit den Merkmalen des Oberbegriffs des Patentanspruchs 1.

Diese Merkmale sind bekannt aus DE-B-1 246 791. In der dort beschriebenen Auflagerung der Nachbarenden zweier Wagenkästen eines mehrgliedrigen Schienenfahrzeuges bildet eine Mittelkupplung die Zug-Druck-Verbindung und sind die Wagenenden durch vertikale Lenker zu einer drehsteifen Röhre miteinander verbunden. Jedes Wagenende stützt sich über zwei Luftfederrn auf dem Rahmen eines zweirädrigen Zwischenlaufwerks ab. Dieses ist nicht eigens gegen Nickschwingungen stabilisiert. Bei Bogenfahrt wird es mittels eines kinematischen Lenkergestänges radial in die Winkelhalbierende zwischen den Wagenkästen gesteuert. Im Zusammenwirken der Mittelkupplung mit den vertikalen Lenkern wird eine ausgeglichene Lastverteilung von den Wagenkästen auf die vier Gasfedern bzw. den Laufwerkrahmen erreicht.

DE-C-923 972 offenbart eine Verbindung einer Einzelachse mit den von ihr getragenen Wagenkastenenden mehrteiliger Triebwagen. In dieser Konstruktion sind die Wagenkästen unmittelbar über allseitig drehbare Gelenke verbunden. Sie stützen sich über paarweise Ausleger und je eine gemeinsame seitliche Feder unmittelbar auf den Radsatzlagern ab. Zur Führung der Einzelachse in der horizontalen Achsebene ist ein virtueller Drehzapfen durch vier Gummischubfedern gebildet, die auf einem Kreis rund um die Achsmitte angeordnet sind. Mit vier Schräglenkern wird die Einzelachse radial in Gleisbögen eingestellt.

In einer anderen bekannten Verbindung zwischen zwei Fahrzeugteilen eines Gelenkfahrzeugs (DE 28 28 421 C2) sind die Fahrzeugteile über je einen Drehzapfen an dem Rahmen des beide Wagenenden tragenden zweirädrigen Laufwerks angelenkt. Zur seitlichen Abstützung der Fahrzeugteile sind beidseitig jedes Drehzapfens Sekundärfedern vorgesehen. Als direkte Verbindung zwischen den beiden Fahrzeugteilen dient lediglich ein kurzer Lenker, der sich horizontal in Querrichtung zwischen zwei fahrzeugfesten endseitigen Deichselarmen erstreckt.

Auch mit dieser Anordnung wird eine selbsttätige radiale Einstellung des zweirädrigen Laufwerks in Gleisbogen auf die Winkelhalbierende des Knickwinkels zwischen den beiden Fahrzeugteilen erreicht. Gerade bei Personenfahrzeugen muß aber mit erheblichen Lastunterschieden zwischen den gekuppelten Fahrzeugteilen gerechnet werden. Bei der vorstehend erwähnten Konstruktion wird in diesem ungünstigen Lastfall der Laufwerkrahmen durch die Drehzapfen unsymmetrisch einseitig belastet, da der erwähnte flachliegende Lenker keinen Lastausgleich schaffen kann.

Aus DE 24 31 422 A1 ist ein gelenkbeweglicher Güterzugwagen mit einer einzelnen Zwischenachse bekannt, bei dem sich zwei durch ein Kugelgelenk miteinander direkt gekuppelte Fahrzeug-Halbrahmen über Federböcke und Schakengehänge direkt auf die Primärfederung des einzelnen Radsatzes abstützen. Auch hier ist das Ziel eine radiale Einstellung der Zwischenachse in Gleisbögen. Bei Güterwagen-Laufwerken ist jedoch bekanntlich keine Sekundärfederung vorgesehen.

Ein in DE 37 18 254 C2 beschriebenes zweirädriges Laufwerk trägt über Sekundärfedern ein Fahrzeugende und ist durch eine kinematische Steuereinrichtung radial in Gleisbögen eingestellt. Diese Steuereinrichtung umfaßt diagonal angeordnete Koppelstangen oder -seile, die die Fahrgestelle eines Fahrzeugs gegensinnig miteinander koppeln und/oder eine Lenkeranordnung, mit der in Gleisbögen die Winkelstellung eines im Zugverband benachbarten Fahrzeugs eine Wendebewegung des Laufwerkrahmens erzwingt. Längskräfte zwischen dem Fahrzeuguntergestell und dem Laufwerk-Rahmen werden durch eine mittig angeordnete Lenkeranordnung übertragen, die Einfederbewegungen zwischen dem Wagenkasten und dem Laufwerkrahmen in vertikaler Richtung sowie Rotation um die Hochachse zuläßt.

Aus CH-A5 676 220 ist ein Laufwerk für ein Einschienen-Gliederfahrzeug bekannt, dessen beide spurkranzlosen (Gummi-)Tragräder von zwei Paaren seitlicher Führungsrollen entlang der Fahrbahn geführt werden, die die Achse der Tragräder radial in Bögen einstellen. Die durch ein Kugelgelenk unmittelbar miteinander gekuppelten Wagenkästen sind durch unterhalb des Kugelgelenks angeordnete (Sekundär-)Federelemente auf dem Laufwerk abgestützt. Parallel zur Fahrwegebene ist das Laufwerk durch zwei übereinanderliegende dreieckförmige Lenker mit einem der Wagenkästen verbunden.

Durch diese Lenker und das Kugelgelenk ist eine vertikale Lagerachse räumlich definiert. Die Stellung der Wagenkästen zueinander hat keinen Einfluß auf die Bogeneinstellung des Laufwerks, weil die Federelemente nicht oder nur geringfügig in ihrer Querrichtung belastet werden.

Der Erfindung liegt die Aufgabe zugrunde, bei einem Gelenkfahrzeug der eingangs erörterten Bauart mit zwischen den Fahrzeugteilen ausgeglichener Lasteinleitung in den Rahmen des zweirädrigen Laufwerks dessen radiale Führung zu vereinfachen und seine Laufeigenschaften weiter zu verbessern.

Diese Aufgabe wird erfindungsgemäß mit den kennzeichnenden Merkmalen des Anspruchs 1 gelöst. Die Merkmale der Unteransprüche geben vorteilhafte Weiterbildungen dieses Gegenstands an.

Während die selbsttätige radiale Einstellung des Laufwerkrahmens in Gleisbögen in an sich bekannter Weise allein durch Federkräfte herbeigeführt wird, bewirkt die -ebenfalls an sich bekannte- Gelenkkupplung eine gleichmäßige Verteilung der Last auf die Sekundärfedern zu beiden Seiten der Radachse bzw. des Radsatzes.

Die Lenkeranordnung stabilisiert den Rahmen des zweirädrigen Laufwerks gegen Nickschwingungen um die Radachse, läßt jedoch dessen Lenkbewegungen um die Hochachse und das Einfedern der Sekundärfedern unbehindert.

In Weiterbildung dieser Erfindung kann eine Federkraftkomponente, die zwischen beiden Fahrzeugteilen und dem Laufwerkrahmen in dessen Längsrichtung wirkt, weiter dazu beitragen, diesen an Drehschwingungen (Schlingern) um die Radsatz-Hochachse zu hindern bzw. dem Wellenlauf entgegenzuwirken. In vorteilhafter Weise kann diese Federkraftkomponente durch Schrägstellen der Sekundärfedern bereitgestellt werden. Bedarfsweise wird auch eine Schlingerdämpfung vorzusehen sein, deren Dämpfungsfaktor vorzugsweise in Abhängigkeit von der Fahrgeschwindigkeit variabel sein sollte.

Weitere Vorteile des Gegenstands der Erfindung gehen aus der Zeichnung von Ausführungsbeispielen und deren sich im folgenden anschließender eingehender Beschreibung hervor.

Es zeigen in stark schematisierter Darstellung
- Figur 1: eine Seitenansicht des Gelenkbereichs eines Gelenkfahrzeugs mit einem zweirädrigen Zwischenfahrwerk unter dem Gelenk,
- Figur 2: eine Draufsicht auf denselben Bereich mit in Rollrichtung des Laufwerkrahmens wirksamen Feder- und Dämpferkomponenten,
- Figur 3: eine Variante für eine Schlingerdämpfung des zweirädrigen Laufwerks,
- Figur 4: eine Seitenansicht analog zu Fig. 1 einer Ausführungsform, in der die Sekundärfedern selbst eine in Rollrichtung des Laufwerkrahmens wirksamen Federkomponente haben.

Gemäß **Figur 1** sind zwei Fahrzeugteile 1 und 2 eines spurgeführten Fahrzeugs über ein Kugelgelenk 3 fest miteinander verbunden, das als Kupplung die wesentlichen Längs-und Querkräfte zwischen den beiden Fahrzeugteilen zu übertragen hat. Das hier nur als Prinzipbild schematisch gezeigte Gelenk kann in jeder für den Zweck geeigneten Bauart ausgeführt werden. Ein in diesem Bereich über dem Gelenk vorgesehener Passagierübergang ist zur Vereinfachung weggelassen.

Mittig unter dem Gelenk 3 läuft ein zweirädriges Laufwerk 4 mit einem Radsatz 5 - es können grundsätzlich auch zwei Einzelräder vorgesehen werden-, auf dem sich über Primärfedern 6 ein Laufwerkrahmen 7 abstützt. Dieser hat zwei außenliegende Langträger 7L, die an ihren Enden nach unten abgekröpft sind und mit Aufnahmen für als Luftfedern ausgeführte Sekundärfedern 8 versehen sind. Die beiden Fahrzeugteile 1 und 2 stützen sich jeweils auf ein Paar von Sekundärfedern 8 beidseits des Gelenks 3 ab. Dieses hat insbesondere für einen Ausgleich von unterschiedlichen Beladungen der beiden Fahrzeugteile derart zu sorgen, daß die Sekundärfedern ausgeglichen belastet sind. Grundsätzlich soll es bei der Luftfederausführung möglich sein, die vier Luftfedern miteinander fluidisch kommunizieren zu lassen.

Der steife Laufwerkrahmen 7 wird durch wenigstens zwei die Langträger 7L miteinander verbindende Querträger 7Q vervollständigt. Diese dienen insbesondere auch als Träger für Bremseinrichtungen, z. B. Bremszangen für Radsatz-Wellenbremsscheiben, die hier jedoch ebenso wie Antriebseinrichtungen des Laufwerks 4 der Übersichtlichkeit halber nicht dargestellt wurden.

Um das Prinzip der Lenkerführung des Laufwerks 4 anzudeuten, ist einer der Querträger 7Q an dem ihm zugewandten Fahrzeugteil in an sich bekannter Weise über eine in Fahrzeugquermitte bzw. in dessen Längsmittenebene montierte (Parallelogramm-)Lenkeranordnung 9 so angelenkt, daß die Fahrzeugteile 1 und 2 in den Sekundärfedern 8 einfedern können und sich der Laufwerkrahmen 7 um die Hochachse gegenüber den Fahrzeugteilen radial in Gleisbögen einstellen kann. Nickschwingungen des Laufwerkrahmens 7 um die Radsatzachse oder eine dazu parallele Achse werden jedoch verhindert. Die Lenkeranordnung 9 hat auch Bremsreaktionskräfte und ggf. Antriebsreaktionskräfte abzustützen. Die beiden parallelen Lenkerstangen sollten möglichst lang sein, um Längsbewegungen zwischen dem Laufwerkrahmen 7 und den Fahrzeugteilen zu minimieren.

Das Laufwerk 4 wird allein durch Federkräfte radial in Gleisbögen auf die Winkelhalbierende zwischen den Fahrzeugteilen 1 und 2 eingestellt und gleichzeitig sicher gegen Schlingerbewegungen um seine Hochachse geführt.

Die Sekundärfedern 8 sind als vertikal ausgerichtete Tragfedern in der horizontalen Ebene - auf Schub belastet- relativ weich. Bei Bedarf kann deshalb auch eine Federkraftkomponente in Längsrichtung des Laufwerkrahmens vorgesehen werden, wie aus **Fig. 2** hervorgeht.
In dieser Draufsicht auf den Gelenkbereich sind die unter den Fahrzeugteilen 1 und 2 liegenden vier Sekundärfedern 8 nur als gestrichelte Kreise angedeutet. Die Lenkeranordnung liegt unterhalb des Kugelgelenks 3 in der Mittenlängsachse der Fahrzeugteile und ist nicht sichtbar.
An beiden Längsträgern 7L des Fahrwerkrahmens 7 sind abweichend von Fig. 1 mittig Federlager 10 befestigt, auf denen sich paarweise in Längsrichtung wirkende Druckfedern 11 abstützen, deren jeweils anderes Ende sich an einem der beiden Fahrzeugteile 1 und 2 abstützt. Jeweils parallel zu den Druckfedern 11 sind Dämpfungselemente 12 vorgesehen, deren Dämpfungsfaktor abhängig von der momentanen Fahrgeschwindigkeit variabel -in Stufen oder kontinuierlich-einstellbar sein kann. Dies kann z. B. durch ein Proportionalventil mit steuerbarer Drosselwirkung geleistet werden, das von einem Regler aktivierbar ist.

Durch die Druckfedern 11 wird auf die Längsträger 7L des Fahrwerkrahmens ständig eine den Schlingeranregungen entgegenwirkende und die radiale Einstellung in Gleisbögen fördernde Kraft ausgeübt. Wenn das so ausgestattete Gelenkfahrzeug im Gleisbogen fährt, resultiert aus der Winkelstellung zwischen den Fahrzeugteilen 1 und 2 bzw. des Kugelgelenks 3 eine Belastung der Druckfedern 11 auf der Bogeninnenseite und eine Entlastung der Druckfedern auf der Bogenaußenseite. Die Sekundärfedern 8 unterliegen gleichzeitig einer Schubbelastung. Die insgesamt wirkenden Kräftepaare zentrieren den Fahrwerkrahmen zwanglos in die Gleichgewichtslage.

In einer Variante der Längsfederkomponente ist gemäß dem in **Fig. 3** gezeigten Ausschnitt aus einer Draufsicht beidseitig des Gelenks eine Reihenschaltung von Federn 11' und Hydraulikzylindern 12' vorgesehen, wobei die Arbeitskammern der Zylinder 12' paarweise überkreuz miteinander durch Leitungen 13 und 14 verbunden sind. In den Verbindungen 13, 14 können bedarfsweise Drosseln 15 vorgesehen werden, um die Dämpfung durch die Verdrängerarbeit zu beeinflussen.

Diese Feder-Zylinder-Kombination ist im Hinblick auf Brems- und Antriebsreaktionskräfte so auszulegen, daß das Gelenk 3 bzw. die Fahrzeugteile 1 / 2 untereinander gegen Knicken in der Fahrwegebene bzw. Knickschwingungen stabilisiert werden. Gleichzeitig wird das zweirädrige Laufwerk gegen Schwingungen um seine Hochachse stabilisiert. Es wäre an dieser Stelle auch möglich, die Zylinder auf hydropneumatischen Federelementen abzustützen, wie es im Prinzip von Querfederungen zwischen Fahrwerk und Wagenkasten bekannt ist. Wiederum können parallel zu den Federn 11' Dämpfer vorgesehen werden, die hier nicht gezeigt sind.

Eine weitere Ausgestaltung, die in **Fig. 4** in einer Seitenansicht analog zu Fig. 1 skizziert ist, zeigt, daß die Funktion der Sekundärfedern 8 und der Druckfedern 11 aus Fig. 2 auch durch schräggestellte Sekundärfedern 8' realisiert werden kann, denn diese haben neben ihrer primären Tragfunktion auch die erwünschte Kraftkomponente in Rollrichtung des Laufwerks 4. Es versteht sich, daß auch in dieser Anordnung eine geeignete Dämpfung gegen Schlingerbewegungen des Laufwerkrahmens 7 und Knickauslenkungen der Fahrzeugteile 1 / 2 vorzusehen ist. Die Hauptfederachsen der Sekundärfedern 8' auf einer Fahrzeugseite konvergieren nach oben hin.

Wenn sich die Ecken der Fahrzeugteile bogeninnen einander nähern, laufen sie entlang den schräggestellten Auflagen der Längsträger 7L leicht bergab, während die Sekundärfedern 8' auf Schub beansprucht und gleichzeitig geringfügig entlastet werden. Bogenaußen werden die Fahrzeugecken auseinandergezogen und laufen entsprechend bergauf, wobei dort die schräggestellten Sekundärfedern zusätzlich belastet werden.

Daraus resultiert ein primär von der Bogenkrümmung abhängiger passiver Neigeeffekt, der die Fahrzeugteile selbsttätig in den Bogen hinein neigt und damit bei höheren Geschwindigkeiten eine Teilkompensation von Fliehkräften leistet. Eine zusätzliche geschwindigkeitsabhängige Steuerung der Fahrzeug-Seitenneigung kann durch Druckänderung in den Sekundärfedern und/oder Zu- und Wegschalten von Zusatzvolumina erreicht werden.

Grundsätzlich haben alle Varianten der Federanordnungen gemeinsam, daß ein großer Abstand zwischen den Federkraft-Längskomponenten und der Gelenkachse und der Radachsenmitte vorgesehen ist, um die Hebel der Federn gegenüber dem Drehzentrum des Laufwerkrahmens groß zu halten.

## Patentansprüche

1. Gelenkfahrzeug für den Schienenverkehr mit einem spurführenden zweirädrigen, unter einem Übergangsbereich zwischen zwei gekuppelten Fahrzeugteilen (1, 2) angeordneten, radial in Gleisbögen einstellbaren Laufwerk (4), wobei sich jeder Fahrzeugteil in vertikaler Richtung nur über zwei außenliegende Sekundärfedern (8; 8'), insbesondere Gasfedern, auf einen Rahmen (7) des Laufwerks (4) abstützt,
**dadurch gekennzeichnet,**
daß das Laufwerk (4) allein durch Federkräfte (8, 11; 8'; 11') radial einstellbar ist,
daß sein Rahmen (7) über eine Lenkeranordnung (9) mit zumindest einem der Fahrzeugteile verbunden und in Längsrichtung gegen Nickschwingungen stabilisiert geführt ist, und
daß die Fahrzeugteile über ein Längs- und Querkräfte übertragendes Kugelgelenk (3) unmittelbar miteinander gekuppelt sind.

2. Gelenkfahrzeug nach Anspruch 1,
**dadurch gekennzeichnet**,
daß zwischen dem Laufwerkrahmen (7) und den beiden darauf abgestützten Fahrzeugteilen (1, 2) beidseits der Lenkeranordnung (9) eine Federkraftkomponente (Federn 11, 11'; 8') zur Unterstützung und/oder Erhöhung der Schubsteifigkeit der Sekundärfedern in Rollrichtung des Laufwerks (4) orientiert ist, welche einer Rotation des Laufwerkrahmens (7) gegenüber jedem der Fahrzeugteile (1, 2) um seine Hochachse entgegenwirkt.

3. Gelenkfahrzeug nach Anspruch 2,
**dadurch gekennzeichnet**,
daß neben den Sekundärfedern (8) separate Federn (11, 11') mit einer horizontalen Kraftkomponente vorgesehen sind.

4. Gelenkfahrzeug nach Anspruch 2,
**dadurch gekennzeichnet**,
daß die die beiden Fahrzeugteile (1, 2) auf dem Laufwerkrahmen (7) abstützenden Sekundärfedern (8') paarweise gleichsinnig derart schräg angestellt sind, daß die beiden Sekundärfedern (8') auf einer Fahrzeugseite gegensinnig in Rollrichtung des Laufwerks (4) wirkende Kraftkomponenten aufbringen.

5. Gelenkfahrzeug nach Anspruch 2, 3 oder 4,
**dadurch gekennzeichnet,**
daß parallel zu der horizontalen Federkraftkomponente eine Einrichtung (12) zum Dämpfen von Knickbewegungen der Fahrzeugteile (1, 2) untereinander und von Schlingerbewegungen des Fahrwerkrahmens (7) vorgesehen ist.

6. Gelenkfahrzeug nach Anspruch 2, 3 oder 4,
**dadurch gekennzeichnet,**
daß in Reihe mit der horizontalen Federkraftkomponente eine Einrichtung (12') zum Stabilisieren der Fahrzeugteile (1, 2) gegen Knickbewegungen und des Fahrwerkrahmens (7) gegen Schlingerbewegungen vorgesehen ist.

7. Gelenkfahrzeug nach Anspruch 5 oder 6,
**dadurch gekennzeichnet,**
daß die Dämpfungseigenschaften der Einrichtung zur Knick- und Schlingerdämpfung in Abhängigkeit von der Fahrgeschwindigkeit variabel einstellbar sind.

8. Gelenkfahrzeug nach Anspruch 4,
**dadurch gekennzeichnet,**
daß die Hauptfederachsen der Sekundärfedern (8') einer Fahrzeugseite nach oben konvergieren.

## Claims

1. Articulated vehicle for rail transport, with a tracking two-wheeled running gear (4) which is arranged under a transitional region between two coupled vehicle parts (1, 2) and which can be adjusted radially in track curves, each vehicle part being supported in the vertical direction on a frame (7) of the running gear (4) solely via two outer secondary springs (8; 8'), in particular pneumatic springs, characterized in that the running gear (4) can be adjusted radially solely by means of spring forces (8, 11; 8'; 11'), in that its frame (7) is connected to at least one of the vehicle parts via a link arrangement (9) and is guided so as to be stabilized in the longitudinal direction against pitching vibrations, and in that the vehicle parts are coupled directly to one another via a ball joint (3) transmitting longitudinal and transverse forces.

2. Articulated vehicle according to Claim 1, characterized in that, between the running gear frame (7) and the two vehicle parts (1, 2) supported thereon, a spring-force component (springs 11, 11'; 8') for assisting and/or increasing the shearing resistance of the secondary springs is oriented in the rolling direction of the running gear (4) on both sides of the link arrangement (9), the said component counteracting a rotation of the running gear frame (7) relative to each of the vehicle parts (1, 2) about its vertical axis.

3. Articulated vehicle according to Claim 2, characterized in that separate springs (11, 11') with a horizontal force component are provided in addition to the secondary springs (8).

4. Articulated vehicle according to Claim 2, characterized in that the secondary springs (8') supporting the two vehicle parts (1, 2) on the running gear frame (7) are set obliquely in pairs in the same direction, in such a way that the two secondary springs (8') on one vehicle side exert force components acting in opposition in the rolling direction of the running gear (4).

5. Articulated vehicle according to Claim 2, 3 or 4, characterized in that a device (12) for the damping of buckling movements of the vehicle part (1, 2) relative to one another and of swaying movements of the running gear frame (7) is provided in parallel with the horizontal spring-force component.

6. Articulated vehicle according to Claim 2, 3 or 4, characterized in that a device (12') for the stabilization of the vehicle parts (1, 2) against buckling movements and the running gear frame (7) against swaying movements is provided in series with the horizontal spring-force component.

7. Articulated vehicle according to Claim 5 or 6, characterized in that the damping properties of the device of the damping of buckling and swaying can be adjusted variably as a function of the travelling speed.

8. Articulated vehicle according to Claim 4, characterized in that the main spring axes of the secondary springs (8') of one vehicle side converge upwards.

## Revendications

1. Véhicule articulé pour le trafic ferroviaire avec un train de roulement (4) à deux roues guidé par la voie, disposé sous une zone de passage entre deux parties de véhicule couplées (1, 2) et réglable radialement dans les courbes de la voie, dans lequel chaque partie de véhicule prend appui en direction verticale uniquement par deux ressorts secondaires (8, 8') situés à l'extérieur, en particulier des amortisseurs pneumatiques, sur un châssis (7) du train de roulement (4), caractérisé en ce que le train de roulement (4) est réglable radialement uniquement par des forces de ressorts (8, 11; 8'; 11'), en ce que son châssis (7) est relié par un système de bielles (9) à au moins une des parties de véhicule et est guidé en direction longitudinale avec stabilisation contre les oscillations de tangage et en ce que les parties de véhicule sont couplées directement l'une à l'autre par une articulation à rotule (3) transmettant les efforts longitudinaux et transversaux.

2. Véhicule articulé suivant la revendication 1, caractérisé en ce qu'entre le châssis (7) du train de roulement et les deux parties de véhicule (1, 2) prenant appui sur celui-ci, de part et d'autre du système de bielles (9) , une composante de la force des ressorts (ressorts 11, 11'; 8') est orientée dans la direction de roulement du train de roulement (4) pour soutenir et/ou augmenter la raideur au cisaillement des ressorts secondaires, qui s'oppose à une rotation du châssis (7) du train de roulement autour de son axe vertical, par rapport à chacune des parties de véhicule (1, 2).

3. Véhicule articulé suivant la revendication 2, caractérisé en ce qu'il est prévu, en plus des ressorts secondaires (8), des ressorts séparés (11, 11') avec une composante de force horizontale.

4. Véhicule articulé suivant la revendication 2, caractérisé en ce que les ressorts secondaires (8') supportant les deux parties de véhicule (1, 2) sur le châssis (7) du train de roulement sont positionnés par paires en oblique dans le même sens, de telle façon que les deux ressorts secondaires (8') appliquent sur un côté du véhicule des composantes de forces agissant en sens contraire dans la direction de roulement du train de roulement (4).

5. Véhicule articulé suivant la revendication 2, 3 ou 4, caractérisé en ce qu'il est prévu, parallèlement à la composante horizontale de force des ressorts, un dispositif (12) pour amortir les mouvements de déviation angulaire des parties de véhicule (1, 2) l'une en dessous de l'autre et les mouvements de roulis du châssis (7) du train de roulement.

6. Véhicule articulé suivant la revendication 2, 3 ou 4, caractérisé en ce qu'il est prévu, en série avec la composante horizontale de force des ressorts, un dispositif (12') pour stabiliser les parties de véhicule (1, 2) contre les mouvements de déviation angulaire et du châssis (7) du train de roulement contre les mouvements de roulis.

7. Véhicule articulé suivant la revendication 5 ou 6, caractérisé en ce que les propriétés d'amortissement du dispositif pour l'amortissement des déviations angulaires et du roulis sont réglables de façon variable en fonction de la vitesse de circulation.

8. Véhicule articulé suivant la revendication 4, caractérisé en ce que les axes de ressort principaux des ressorts secondaires (8') d'un côté des véhicules convergent vers le haut.
